# DEMANDE DE BREVET EUROPEEN

(11) **EP 0 557 185 A1**
(43) Date de publication de la demande: **25.08.1993**
(21) Numéro de dépôt: 93400391.4
(22) Date de dépôt: 17.02.1993
(51) Int. Cl.: H04H 7/00, H04N 5/222

(54) **Régie de diffusion de programmes audiovisuels**

(30) Priorité: 18.02.1992 FR 9201814
(71) Demandeur: TELEDIFFUSION DE FRANCE, F-75932 Paris Cédex 15 (FR)
(72) Inventeur: Maignon, Françoise, F-92120 Montrouge (FR); Lemaire, Bernard, F-94260 Fresnes (FR); Lipski, Jean-Luc, F-60500 Vineuil St F. (FR); Garcin, Sidney, F-93100 Monteuil (FR)
(74) Mandataire: Bloch, Gérard

(57) **Abrégé**

L'invention a pour objet la régie de diffusion de programmes audiovisuels comportant :
- au moins un robot (2) agencé pour commander au moins un appareil (3) contenant des informations de programmes et
- un pupitre (4) de commande.

Selon l'invention, le pupitre de commande (4) est associé à un automate programmable (5) pouvant commander le robot (2) à travers un bus (6) de transmission de données relié au pupitre de commande (4).

## Description

La présente invention concerne une régie de diffusion pouvant servir, en particulier, à la gestion de l'enchaînement d'émissions audiovisuelles, notamment de radiotélévision, provenant d'une pluralité d'appareils.

De telles régies comportent des robots qui sont agencés pour sélectionner des cassettes enregistrées, au moyen d'un manipulateur de saisie de cassette et chargeant celle-ci dans un lecteur. Ces robots sont programmés pour avoir un fonctionnement autonome. Par ailleurs, des pupitres de commande sont installés auprès de chacun des types d'appareils, vidéo ou audio, permettant de commander une grille ou matrice de sélection effectuant le choix de la sortie d'un appareil reliée à l'une des entrées de cette grille et de l'aiguiller vers la ou une sortie de cette grille reliée à l'émetteur, à l'émetteur d'antenne en cas de diffusion hertzienne. Ces pupitres comportent aussi divers boutons de réglage de l'émission, pour, par exemple, agir sur l'intensité et la bande de fréquences audio.

Un tel agencement manque de souplesse. En effet, les robots sont programmés de façon figée, si bien qu'en cas d'événement perturbant le séquencement normal des émissions, il faut reprendre en manuel ce séquencement et redéfinir un nouveau séquencement à l'attention des robots.

De plus, les pupitres commandant les grilles de sélection étant implantés près des appareils concernés, cela nécessite un déplacement du technicien gérant le séquencement et interdit en pratique un éloignement trop grand entre ces pupitres, afin que les choix et réglages soient effectués en temps voulu en début de chaque émission.

Dans Rundfunktechnische Mitteilungen, vol. 26, No. 1, Janvier 1982, Norderstedt, Allemagne, il est décrit une régie de diffusion comportant un automate commandant, à travers un bus, le séquencement du fonctionnement de robots. Un pupitre est relié séparément à l'automate.

Un tel agencement présente l'inconvénient de ne pas permettre une reprise en manuel de la commande de la régie lorsque se présente un événement imprévu, tel que panne de l'automate ou bien événement d'actualité nécessitant de modifier instantanément les programmes.

La présente invention vise à résoudre ce problème.

A cet effet, elle concerne une régie de diffusion de programmes audiovisuels comportant :
- au moins un robot agencé pour commander au moins un appareil contenant des informations de programmes et
- un pupitre de commande,

caractérisée par le fait que ledit pupitre de commande (4) est associé à un automate programmable (5) pouvant commander ledit robot (2) à travers un bus (6) de transmission de données relié au pupitre de commande (4).

On peut ainsi, à partir d'un pupitre unique centralisé, émettre des ordres vers un ou plusieurs robots, proches ou distants, coordonner le séquencement de l'émission de divers appareils, vidéo et audio, et régler leurs caractéristiques d'émission, sans perte de temps. S'il se présente la nécessité imprévue de redéfinir rapidement un séquencement des émissions, le pupitre se substitue à l'automate et en masque la carence temporaire, pendant qu'on reprogramme celui-ci pour qu'il émette à nouveau, vers chaque robot, de façon centralisée, des micro-instructions indiquant le détail de chacune des étapes élémentaires, telles que démarrage préalable d'un lecteur de bande magnétique puis lecture au bout d'un temps défini.

Le bus de transmission de données sert pour les transmissions de données entre le pupitre ou l'automate et les robots, ce qui limite le câblage nécessaire. En outre, cela permet au pupitre de garder une connaissance actualisée des données échangées entre l'automate et les robots qui lui permet d'effectuer, si besoin est, une reprise en manuel de la commande des robots qui tienne compte de ces données. En particulier, ce bus peut être de grande longueur pour permettre l'exploitation synchronisée de robots situés dans des locaux différents. De même, le pupitre de commande peut être implanté dans un local technique éloigné d'un pupitre d'exploitation de l'automate.

Il peut être avantageux qu'une logique asservie du robot soit prévue pour recevoir des ordres issus de l'automate ou du pupitre de commande et actionner en conséquence le robot. Elle peut, par exemple, contenir des macro-instructions définissant une séquence desdites micro-instructions élémentaires, ce qui permet de n'émettre que des ordres correspondant aux macro-instructions et limite ainsi le trafic sur le bus.

De plus, la logique asservie peut comporter des moyens de mémorisation d'une séquence d'ordres issus de l'automate. Dans ce cas, l'automate, ayant préalablement transmis ces ordres, n'a plus qu'à valider leur exécution à l'instant qu'il veut, par l'envoi d'un ordre de courte durée.

Afin de décharger l'automate de l'envoi de ces ordres validant l'exécution des ordres mémorisés au niveau des robots, il peut être prévu une base de temps du robot agencée pour fournir des indications calendaires à ladite logique asservie, servant au séquencement de l'exécution desdits ordres.

Du fait que la logique asservie peut gérer elle-même le séquencement, le bus n'a pas besoin d'être à transmission rapide ou de type temps réel.

Le fonctionnement des robots peut être surveillé par l'envoi d'informations, grâce à des moyens de transmission d'informations de la logique asservie émettant vers l'automate ou le pupitre de commande, ce qui permet de visualiser, sur le pupitre de commande, tout défaut, ou visualiser la configuration des appareils gérés par le robot.

La gestion des émissions d'antenne peut être facilitée en prévoyant, dans l'automate, des moyens de mémorisation d'un journal de bord qui indique, dans le détail, le déroulement réel des émissions d'antenne effectuées, ce qui permet l'édition de statistiques sur les incidents et sert aussi à la gestion comptable, par exemple pour calculer les droits d'auteur ou déceler les annonces publicitaires défectueuses.

Le raccordement à une extension d'un tel bus ou à un serveur d'informations ou de commandes peut être effectué par une passerelle raccordant cette régie à un réseau de transmission de données.

Afin de faciliter les relations homme-machine, un pupitre d'exploitation de l'automate est avantageusement relié à l'automate programmable, ce qui permet de disposer de ce pupitre d'exploitation dans un local distant de celui de l'automate. Inversement, ce pupitre d'exploitation peut être intégré à l'automate, pour améliorer la compacité de l'ensemble.

L'invention sera mieux comprise à l'aide de la description suivante de la forme de réalisation préférée de la régie de l'invention, en référence à la figure en annexe qui la représente schématiquement.

La régie 1 de diffusion de programmes de radiotélévision, représentée sur la figure, comporte des robots 2, dont trois sont ici représentés, permettant la sélection d'un appareil 3 parmi plusieurs, contenant des informations (programmes) mémorisées ou engendrées en temps réel et qui sont reliés, par une sortie 2S, à un émetteur. Comme appareils, on peut considérer un lecteur de cassette, une caméra de prise de vues, par exemple. La sélection est effectuée par une logique asservie 2L du robot 2 associé. Dans un cas, un manipulateur (non représenté) de cassettes audio ou vidéo charge la cassette choisie dans un lecteur 3 dont la sortie est directement reliée à la sortie 2S du robot considéré. Dans un second cas, une grille de sélection 2G du robot 2, recevant des canaux audio et/ou vidéo issus de caméras 3, aiguille l'un de ceux-ci vers la sortie 2S.

Un pupitre 4 de commande centralisée comporte des organes de commande 4C : boutons, potentiomètres permettant d'émettre des ordres destinés aux divers appareils 3 associés aux robots 2 et qui leur sont transmis par les robots et un bus 6. Il est aussi prévu un écran 4E recevant des informations relatives à l'état de ces appareils 3 et permettant aussi un dialogue homme-machine pour la mise au point, en temps réel, du séquencement des émissions à l'antenne à partir de ce pupitre de commande 4.

Par ailleurs, un automate 5, qui est programmable, est relié par le bus 6, qui assure une transmission de données, au pupitre 4 de commande ainsi qu'aux robots 2. Une unité centrale 5UC de cet automate 5, comportant un microprocesseur, est associée à une mémoire de programme 5M ainsi qu'à une base de temps 5BT, et gère le séquencement des émissions d'antenne en fonction d'ordres préalablement introduits au moyen d'un pupitre 5P d'exploitation de l'automate, ou d'une passerelle 8, définie plus loin, en émettant des ordres à destination des logiques asservies 2L. Une mémoire 5J est prévue pour conserver un journal de bord indiquant le détail des émissions d'antenne ayant eu lieu.

Le pupitre de commande 4 comporte des éléments identiques à ceux (5UC, 5M, 5BT) qui viennent d'être décrits pour l'automate 5 et dispose d'une touche d'activation 41C du pupitre de commande 4, lui permettant de devenir maître pour la commande des robots 2, au détriment de l'automate 5. Le pupitre 5P d'exploitation, qui est relié à l'automate 5, est destiné aux relations homme-machine pour l'introduction des ordres de séquencement destinés aux robots 2.

Dans le présent exemple, les logiques asservies 2L ont une intelligence locale, grâce à un microprocesseur 2MP, leur permettant d'exécuter de façon autonome des séquences d'ordres reçus de l'automate 5.

Une base de temps locale 2BT d'un robot 2 fournit à sa logique asservie 2L des informations calendaires lui permettant d'exécuter, à l'instant voulu, les ordres mémorisés. De plus, la logique asservie 2L comporte une mémoire 2MI mémorisant des séquences de micro-instructions, chaque séquence correspondant à une macro-instruction, c'est-à-dire à un ordre tel qu'émis par l'automate 5 ou le pupitre de commande 4.

La logique asservie 2L comporte aussi des moyens de transmission d'informations 2I vers l'automate 5, informations émises de façon spontanée ou sur ordre de celui-ci et représentant par exemple les états des appareils 3. Elle comporte aussi des moyens 2MO de mémorisation d'ordres reçus au travers du bus 6.

Des interfaces de bus 7, respectivement associées à chacune des entités reliées au bus 6, comportent des moyens matériels et logiciels nécessaires pour gérer les échanges de données sur ce bus 6. Ces moyens sont bien connus de l'homme du métier et ne seront donc pas décrits en détail.

Il est aussi prévu une interface spécifique de bus, sous la forme d'une passerelle 8 comportant une logique de conversion entre le protocole de transmission de paquets X25 d'une recommandation CCITT et le protocole du bus 6. Cette passerelle 8 est reliée à un réseau de transmission 9 de données en mode X25.

Le fonctionnement de cette régie de diffusion 1 est le suivant. Dans une phase préparatoire, un opérateur programme le séquencement voulu des émissions d'antenne au moyen du pupitre d'exploitation 5P de l'automate 5. Lorsque la séquence est au point, l'opérateur en commande l'envoi, au travers du bus 6, par l'automate 5 aux logiques asservies 2L concernées, dont il connaît les adresses.

Chacune de ces logiques asservies 2L mémorise les ordres reçus dans les moyens 2MO de mémorisation des ordres et les exécute lorsque l'instant de leur exécution correspond à l'indication fournie par la base de temps 2BT du robot 2. Pour cette exécution, elle adresse les moyens de mémorisation de micro-instructions 2MI en utilisant un décodeur d'ordres (non représenté), ce qui lui fournit ainsi la séquence de micro-instructions nécessaire à l'exécution de cet ordre. Cela évite l'émission de cette séquence à partir de l'automate 5 et conduit à une occupation moindre du bus 6.

Les moyens 2I de transmission d'informations vers le bus 6 informent l'automate 5 et le pupitre 4 de commande de l'état du robot 2 et des appareils 3 associés, afin qu'un opérateur disposant du pupitre 4 de commande réagisse rapidement en cas de défaillance d'un appareil 3, d'un robot 2 ou même de l'automate 5 et reconfigure le séquencement relatif aux divers robots 2, l'opérateur étant informé au moyen de l'écran 4E. Cet opérateur peut ainsi reprendre, à tout instant, la régie 1 en commande manuelle, grâce à la touche d'activation 41C du pupitre de commande 4.

Du fait que le pupitre 4 de commande dispose de moyens appropriés de commande des robots 2 et qu'il dispose de la connaissance de l'état de tous les robots 2 et appareils 3, de par la réception des données émises sur le bus 6 par les moyens 2I de transmission d'information, il peut ainsi valablement effectuer une reprise manuelle de la régie 1.

La passerelle 8, reliée au réseau 9 de transmission de données, en mode paquets dans cet exemple, permet l'échange de données entre l'automate 5 et un centre de gestion, par exemple pour introduire, dans l'automate 5, des informations relatives au séquencement des émissions d'antenne prévues. En sens inverse, l'automate 5 émet, vers le centre de gestion, le journal de bord, à partir de la mémoire 5J, faisant un compte-rendu des émissions d'antenne déjà effectuées, ceci à des fins de statistiques et de facturation. Dans le cas où le trafic de cette passerelle 8 serait susceptible de trop occuper le bus 6, elle peut être implantée directement dans l'automate 5 ou dans son interface de bus 7.

Bien entendu, et bien que n'aient été envisagés dans la description ci-dessus que des programmes de radiotélévision, l'invention s'applique tout autant à des programmes audiovisuels autres, tels que des programmes purement radiophoniques ou des programmes de télévision câblée.

## Revendications

1. Régie de diffusion de programmes audiovisuels comportant :
- au moins un robot (2) agencé pour commander au moins un appareil (3) contenant des informations de programmes et
- un pupitre (4) de commande,
caractérisée par le fait que ledit pupitre de commande (4) est associé à un automate programmable (5) pouvant commander ledit robot (2) à travers un bus (6) de transmission de données relié au pupitre de commande (4).

2. selon la revendication 1, dans laquelle une logique asservie (2L) du robot (2) est prévue pour recevoir des ordres issus de l'automate (5) et actionner en conséquence le robot (2).

3. Régie selon la revendication 2, dans laquelle ladite logique asservie (2L) comporte des moyens de mémorisation (2MO) d'une séquence d'ordres issus de l'automate (5).

4. Régie selon la revendication 3, dans laquelle une base de temps (2BT) du robot (2) est prévue pour fournir des indications calendaires à ladite logique asservie (2L), servant au séquencement de l'exécution desdits ordres.

5. Régie selon la revendication 2, dans laquelle ladite logique asservie (2L) comporte des moyens (2I) de transmission d'informations vers l'automate (5).

6. Régie selon la revendication 1, dans laquelle l'automate (5) comporte des moyens (5J) de mémorisation d'un journal de bord.

7. Régie selon la revendication 1, dans laquelle une passerelle (8) permet son raccordement à un réseau de transmission de données (9).

8. Régie selon la revendication 1, dans laquelle il est prévu un pupitre (5P) d'exploitation de l'automate programmable (5).
